# FASCICULE DE BREVET EUROPEEN

(11) **EP 4 176 201 B1**
(45) Date de publication et mention de la délivrance du brevet: **07.08.2024**
(21) Numéro de dépôt: 21743554.4
(22) Date de dépôt: 25.06.2021
(51) Int. Cl.: F21V 5/00, F21V 11/00

(54) **ASSEMBLAGE OPTIQUE POUR UN PROJECTEUR ET PROJECTEUR COMPRENANT UN TEL ASSEMBLAGE OPTIQUE**
OPTISCHE ANORDNUNG FÜR EINEN PROJEKTOR UND PROJEKTOR MIT SOLCH EINER OPTISCHEN ANORDNUNG
OPTICAL ASSEMBLY FOR A PROJECTOR AND PROJECTOR COMPRISING SAID OPTICAL ASSEMBLY.

(30) Priorité: 01.07.2020 FR 2006942
(43) Date de publication de la demande: 10.05.2023
(73) Titulaire: Ayrton, 91140 Villebon-Sur-Yvette (FR)
(72) Inventeur: PEARD, Yvan, 92160 Antony (FR); UNION, Cyril, 77760 Fromont (FR)
(74) Mandataire: Murgitroyd & Company
(86) Numéro de dépôt international: PCT/FR2021/051174
(87) Numéro de publication internationale: WO 2022/003283

(56) Documents cités:
- EP-A1- 3 564 578
- US-A1- 2017 122 542
- US-A1- 2020 088 382

## Description

### Domaine de l'invention

La présente invention concerne un assemblage optique destiné à un projecteur, comprenant un élément optique pourvu d'un ensemble de lentilles, lesdites lentilles étant adaptées pour coopérer avec une première pluralité de sources lumineuses, telles que des diodes électroluminescentes (DEL), dudit projecteur, lesdites lentilles étant adaptées pour générer des faisceaux lumineux primaires et étant espacées les unes des autres à l'aide d'espaces inter-lentilles, ledit assemblage comprenant également une grille permettant de combler au moins une partie desdits espaces inter-lentilles dudit ensemble de lentilles et étant adapté pour coopérer avec une deuxième pluralité de sources lumineuses, telles que des diodes électroluminescentes (DEL) dudit projecteur, dans lequel ladite grille est adaptée pour générer des faisceaux lumineux secondaires.

### Etat de la technique

L'assemblage optique destiné à un projecteur selon l'invention est particulièrement adapté pour des projecteurs comprenant une pluralité de sources lumineuses, telles que des diodes électroluminescentes (DEL), les projecteurs étant adaptés pour générer des faisceaux lumineux primaires à l'aide desdites sources lumineuses, et comprenant également un ensemble de lentilles.

Des faisceaux lumineux primaires, disposant de caractéristiques imposées par l'utilisateur, peuvent être obtenus d'une part grâce à la forme des lentilles et, d'autre part grâce à la distance entre les lentilles et les sources lumineuses.

En règle générale, et afin d'assurer un fonctionnement optimal de l'ensemble composé par des sources lumineuses et des lentilles, les lentilles présentes au sein d'un ensemble de lentilles sont espacées les unes des autres grâce à des espaces inter-lentilles. Les lentilles peuvent être fixées de façon individuelle dans une structure de support ou interconnectées afin de former un ensemble de lentilles de type « monobloc ».

Lors de l'utilisation d'un projecteur tel que décrit ci-dessus, les faisceaux lumineux créés à l'aide dudit projecteur sont visibles. Cependant, les espaces inter-lentilles ne sont généralement pas utilisés dans le but de générer des effets lumineux spécifiques.

Des projecteurs, dont la surface est recouverte d'une certaine quantité de lentilles individuelles sont connus dans l'art antérieur. Les espaces inter-lentilles desdits projecteurs, relativement nombreux, permettent l'utilisation de sources lumineuses secondaires servant à obtenir une lumière diffuse à l'aide de sources lumineuses secondaires. Le terme « effet signalétique » fait référence à ce type d'effet lumineux. En langue anglaise, le terme « signage » est utilisé pour faire référence audit effet lumineux. Un exemple de projecteur utilisant des sources lumineuses secondaires est donné par le document US 2020/088382 A1.

Un des principaux inconvénients des projecteurs connus de l'art antérieur réside dans le fait qu'il faut disposer d'un espace relativement large afin de pouvoir loger des sources lumineuses secondaires dans les espaces inter-lentilles. Il en résulte que les espaces inter-lentilles occupent un espace relativement important par rapport à l'espace occupé par l'ensemble des lentilles.

Au regard des observations ci-dessus, le but de la présente invention consiste à proposer un assemblage optique pour un projecteur dont l'élément optique est utilisé avec un ensemble de lentilles, lesdites lentilles étant espacées les unes des autres grâce à des espaces inter-lentilles, et dans lequel la surface nécessaire pour les espaces inter-lentilles est limitée par rapport à la surface nécessaire pour les lentilles.

Cela permet d'obtenir un rapport plus favorable entre la surface occupée par les lentilles et la surface occupée par les espaces inter-lentilles en comparaison avec les projecteurs divulgués dans l'art antérieur.

### Objet de l'invention

L'objet de l'invention concerne un assemblage optique pour un projecteur, comprenant :
- un élément optique avec un ensemble de lentilles, lesdites lentilles étant adaptées pour coopérer avec une première pluralité de sources lumineuses, telles que des DEL, dudit projecteur, dans lequel lesdites lentilles sont adaptées pour générer des faisceaux lumineux primaires et sont espacées les unes des autres à l'aide d'espaces inter-lentilles,
- une grille pour remplir au moins une partie desdits espaces inter-lentilles dudit ensemble de lentilles, adaptée pour coopérer avec une deuxième pluralité de sources lumineuses, telles que des DEL, dudit projecteur, dans lequel ladite grille est adaptée pour générer un effet lumineux secondaire, et
- un élément de support, adapté pour supporter l'ensemble de lentilles, au niveau des espaces inter-lentilles,
dans lequel la grille et l'élément de support sont adaptés pour se superposer en enfermant l'élément optique entre la face intérieure de la grille et la face supérieure de l'élément de support et fixer ainsi l'ensemble de lentilles afin de former l'assemblage optique.

Selon un mode de réalisation de l'invention, la grille est adaptée pour entourer chaque lentille dans l'ensemble de lentilles.

Selon un mode de réalisation de l'invention, la grille comprend un matériau plastique transparent.

Selon un mode de réalisation de l'invention, la grille, sur la face dirigée vers la deuxième pluralité de sources lumineuses, comprend une texture diffusante intégrée permettant d'obtenir des faisceaux lumineux secondaires éclatés.

Selon un mode de réalisation de l'invention, les lentilles sont formées pour ensemble former un disque.

Selon un mode de réalisation de l'invention, l'élément optique comprend au moins deux modules, chaque module comprenant au moins une lentille.

Selon un mode de réalisation de l'invention, l'élément de support comprend un matériau opaque, de préférence en matière noire, et comprend des orifices adaptés pour encastrer les sources lumineuses de ladite deuxième pluralité de sources lumineuses, l'élément de support formant ainsi un masque pour lesdites sources lumineuses.

Selon un deuxième aspect de l'invention, l'invention concerne un projecteur comprenant une première pluralité de sources lumineuses, telles que des DEL, adaptées pour coopérer avec un ensemble de lentilles afin de générer des faisceaux lumineux primaires, lesdites lentilles du projecteur étant espacées les unes des autres à l'aide d'espaces inter-lentilles, et une deuxième pluralité de sources lumineuses, telles que des DEL, adaptée pour coopérer avec une grille présente au niveau desdits espaces inter-lentilles afin de générer un effet lumineux secondaire, le projecteur comprenant l'assemblage optique selon l'invention.

### Brève description des dessins

Les but, objet et caractéristiques de l'invention apparaîtront plus clairement à la lecture de la description qui suit faite en référence aux figures dans lesquelles :
[Fig. 1] montre une vue en perspective d'une partie de l'assemblage optique avec la grille et l'élément de support de l'assemblage optique selon l'invention,
[Fig. 2] représente une vue en perspective de la face supérieure de deux modules de l'élément optique,
[Fig. 3] illustre une vue en perspective de la face inférieure de deux modules de l'élément optique selon la figure 2,
[Fig. 4] montre l'élément optique dans son intégralité,
[Fig. 5] représente une vue en perspective de l'élément de support,
[Fig. 6] illustre une vue en perspective de la face supérieure de la grille,
[Fig. 7] montre une vue en perspective de la face inférieure de la grille,
[Fig. 8] représente une vue détaillée d'une partie de la face inférieure de la grille, et
[Fig. 9] illustre une vue en coupe d'une partie d'un projecteur comprenant l'assemblage optique selon l'invention.

La figure 1 montre une partie de l'assemblage optique 100 selon l'invention. Pour des raisons de clarté, une partie dudit assemblage optique 100 n'est pas visible et ce afin de montrer plus clairement les différentes parties constituant l'assemblage optique 100.

L'assemblage optique 100 comprend, tout d'abord, un élément optique 10 (voir figure 4) pourvu d'un ensemble de lentilles 20. Comme représenté sur la figure 1, l'assemblage optique 100 dispose de trente-sept lentilles 20 réparties autour d'une lentille centrale 20 qui est respectivement entourée de trois cercles concentriques de 6, 12 et 18 lentilles 20. Sur l'exemple de la figure 1, l'élément optique comprend un premier module 11 et un deuxième module 12. Le module 11 est composé au total de sept lentilles 20 dont la lentille centrale 20, une première lentille du premier cercle, deux lentilles du deuxième cercle et trois lentilles du troisième cercle. Le module 12 comprend six lentilles 20 dont une première lentille du premier cercle, deux lentilles du deuxième cercle et trois lentilles du troisième cercle. Quatre autres modules 13, 14, 15, 16 (non visibles sur la figure 1), similaires au module 12, sont nécessaires pour compléter l'élément optique 10 et obtenir au final les trente-sept lentilles 20 mentionnées ci-dessus. Les deux modules 11 et 12 sont décrits de manière plus détaillée sur les figures 2 et 3. L'ensemble des modules 11, 12, 13, 14, 15 et 16 est représenté sur la figure 4.

Chaque lentille 20 de l'élément optique 10 est adaptée pour coopérer avec une source lumineuse faisant partie d'une première pluralité de sources lumineuses. Les diodes électroluminescentes (DEL) de puissance sont des sources lumineuses particulièrement adaptées à l'utilisation de l'assemblage optique 100 selon l'invention. Par un contrôle électronique, l'utilisateur peut gérer l'intensité et la couleur produite par lesdites diodes électroluminescentes (DEL). La combinaison des diodes électroluminescentes (DEL) et des lentilles permet d'obtenir des faisceaux lumineux à la sortie du projecteur utilisant l'assemblage optique 100.

L'utilisation de l'ensemble composé d'une diode électroluminescente (LED) et d'une lentille 20 pour obtenir un faisceau lumineux est connu de l'art antérieur et n'est pas décrit de façon détaillée au sein de la présente description.

Comme représenté sur la figure 1, les lentilles 20 de l'élément optique 10 sont espacées les unes des autres à l'aide d'espaces inter-lentilles, lesdits espaces étant clairement visibles sur la figure 4. Selon l'invention, les espaces inter-lentilles, ou tout au moins une partie d'entre eux, sont comblés à l'aide d'une grille 30, laquelle grille 30 est représentée en détail sur les figures 6, 7 et 8. La grille 30 est réalisée à l'aide d'un matériau transparent, par exemple un matériau plastique transparent, tel que du polycarbonate transparent. La grille 30 est adaptée pour entourer chaque lentille 20 dans l'élément optique 10. La largeur des éléments de la grille 30 entourant les lentilles 20 est d'environ de 5 mm. Comme illustré sur la figure 1, la hauteur des éléments de la grille 30 entourant les lentilles 20 varie afin de combler au mieux les espaces inter-lentilles.

Dans la présente description, il est fait référence à un projecteur pourvu de trente-sept lentilles 20 formant en combinaison un projecteur de forme cylindrique. Il convient de noter qu'il est possible d'utiliser une toute autre quantité de lentilles 20 afin de réaliser une forme déterminée. Un ensemble de lentilles peut, par exemple, former soit un rectangle, soit un carré, soit toute autre forme adaptée. La forme des lentilles 20 peut être adaptée à la forme globale du projecteur. Pour obtenir, par exemple, une forme carrée, les lentilles 20 peuvent être de forme carrée.

Comme illustré sur la figure 1, l'assemblage optique 100 comprend également un élément de support 40 adapté pour supporter l'ensemble des lentilles 20 au niveau des espaces inter-lentilles. Comme cela est visible sur la figure 1, la grille 30 et l'élément de support 40 sont adaptés afin que les branches, constituant respectivement la grille 30 et l'élément de support 40, se trouvent au niveau de l'espace inter-lentille des lentilles 20.

La forme de la grille 30 et de l'élément de support 40 permet à l'ensemble des lentilles 20 de générer des faisceaux lumineux primaires dont les sources lumineuses sont présentes dans un projecteur sans toutefois que la présence de ladite grille 30 et de l'élément de support 40 ne soit un obstacle au passage de la lumière générée à l'aide d'une première pluralité de sources lumineuses. Dans leur fonctionnalité, la grille 30 et l'élément de support 40 sont adaptés pour s'emboîter sur les faces opposées de l'élément optique 10 et fixer ainsi l'ensemble des lentilles 20 entre la grille 30 et l'élément de support 40, obtenant ainsi l'assemblage optique 100 selon la présente invention.

Comme expliqué de façon plus détaillée en faisant référence à la figure 9, le but principal de l'invention consiste à utiliser la surface de la sortie d'un projecteur, occupée par les espaces inter-lentilles de l'assemblage optique 100, afin de créer un effet lumineux secondaire, complémentaires aux faisceaux luminaires primaires générés par les lentilles 20, à l'aide de la grille 30 et d'une deuxième pluralité de sources lumineuses 61 présentes dans un projecteur. Les diodes électroluminescentes (DEL) de signalétique sont des sources lumineuses particulièrement adaptées pour former cette deuxième pluralité de sources lumineuse 61. Dans cet objectif, la deuxième pluralité de sources lumineuses 61 est positionnée dans le projecteur afin que chaque source lumineuse de ladite deuxième pluralité de sources lumineuses 61 soit située à l'intérieur d'un orifice 46 prévu à cet effet au sein de l'élément de support 40. Les différents orifices 46 prévus pour accommoder chacune des sources lumineuses sont plus clairement visibles sur la figure 5. La lumière générée grâce à ladite deuxième pluralité de sources lumineuses 61 est émise en direction de la grille 30 et se diffuse, sous la forme d'un effet lumineux secondaire et vient en complément des faisceaux lumineux primaires émis par les lentilles 20.

Le terme « effet lumineux secondaire » est utilisé au sein de la présente description pour faire référence à la deuxième pluralité des sources lumineuse 61 mais également pour faire référence à l'effet lumineux produit à l'aide des sources lumineuses 61, de préférence sous la forme de diodes électroluminescentes (DEL) de signalétique. Ledit deuxième effet lumineux est une lumière diffuse qui sort de la surface de la grille 30.

Un projecteur permettant d'obtenir d'une part des faisceaux lumineux primaires et, d'autre part, une lumière diffuse tels que décrits ci-dessus offre la possibilité d'obtenir des effets lumineux issus d'un projecteur pourvu d'un assemblage optique 100 selon l'invention, lesquels effets lumineux ne pourraient pas être obtenus à l'aide des projecteurs faisant partie de l'art antérieur.

Un utilisateur peut utiliser, dans un premier temps, l'assemblage optique 100 dans le but d'obtenir des faisceaux lumineux primaires grâce à la combinaison d'une première pluralité de sources lumineuses et de lentilles 20. En complément, ou à la place de ce faisceau lumineux primaire, l'utilisateur peut avoir recours à la deuxième pluralité de sources lumineuses 61 en combinaison avec la grille 30 afin de générer une lumière diffuse sur l'ensemble, ou partie, de la surface de l'assemblage optique 100. La combinaison de la deuxième pluralité de sources lumineuses 61 et de la grille 30 peut permettre de générer des effets lumineux statiques où les sources lumineuses sont allumées ou éteintes sur une partie de l'assemblage optique 100. De façon alternative, les sources lumineuses de ladite deuxième pluralité de sources lumineuses 61 peuvent être allumées de façon séquentielle permettant de générer des effets lumineux dynamiques, lesquels peuvent former des cercles de spirales ou formes complexes sur la face supérieure de la grille 30.

Il convient de comprendre que l'utilisateur peut, s'il le souhaite, modifier soit l'intensité des sources lumineuses soit la couleur desdites sources lumineuses, soit les deux et cela de manière graduelle. Grâce à une telle gestion des sources lumineuses, les effets lumineux générés de type « liquide » peuvent être obtenus, ce qui signifie que les transitions et les changements générés sur lesdites effets lumineux sont doux et graduels.

Il n'est pas possible d'utiliser le même circuit imprimé pour fixer la première pluralité de sources lumineuses et la deuxième pluralité de sources lumineuses. Le deuxième circuit imprimé présente la même forme que la grille 40.

Il convient de noter qu'avec des sources lumineuses adaptées, telles que des diodes électroluminescentes (DEL), l'utilisateur peut non seulement modifier l'intensité mais également la couleur de la lumière générée à l'aide des sources lumineuses. Si l'on tient compte de la possibilité de contrôler l'allumage des différentes sources lumineuses, l'intensité et la couleur obtenue par chaque source lumineuse, l'utilisateur dispose d'une grande variété de possibilités pour générer des effets lumineux spécifiques et nouveaux.

La figure 2 illustre de manière plus détaillée le premier module 11 et le deuxième module 12 de l'élément optique 10. Sur la figure 2, l'on distingue clairement le premier module 11 comprenant six lentilles 20 faisant partie des différents cercles de lentilles visibles sur la figure 1 ainsi que la lentille centrale 20 dudit élément optique 10. Le module 12 comprend, quant à lui, six lentilles 20. Selon le mode de réalisation illustré sur la figure 2, chacun des deux modules est pourvu d'éléments de fixation 17 en forme « d'oreilles ». Lesdites oreilles des éléments de fixation 17 sont optionnelles et peuvent donc être utilisées pour fixer des modules 11 et 12 sur un support à l'aide, par exemple, de vis.

La figure 3 représente une vue en perspective de la face inférieure des modules 11 et 12, dont chacune comprend des protubérances en forme de guide de lumière longitudinal 18. Lesdits guides de lumière longitudinaux 18 sont situés au niveau des espaces inter-lentilles présents sur la face supérieure des modules 11 et 12. Il convient de noter que les guides de lumière longitudinaux 18 ont un effet important pour guider la lumière générée par les sources lumineuses de la deuxième pluralité de sources lumineuses d'un projecteur vers la sortie dudit projecteur. En direction des sources lumineuses de la deuxième pluralité de sources lumineuses, les guides de lumière longitudinaux 18 sont pourvus d'un profil convergent, ledit profil étant adapté pour canaliser la lumière utile produite par lesdites sources lumineuses de la deuxième pluralité de sources lumineuses vers la surface de l'élément optique inter-lentille. Ce fonctionnement est illustré de manière plus détaillée sur la figure 9.

De façon préférentielle, il convient de noter que les sources lumineuses utilisées pour la deuxième pluralité de sources lumineuses sont pourvues de diodes électroluminescentes (DEL) de toute petite taille. Comme indiqué ci-dessus, il est possible de contrôler les DEL de manière individuelle. Cela permet de restreindre l'espace nécessaire pour héberger lesdites sources lumineuses. Par ailleurs, les diodes électroluminescentes (DEL) de ce type, à savoir de toute petite taille, permettent de générer des effets lumineux d'une transition très douce.

La figure 4 illustre l'élément optique 10 de l'assemblage optique 100 dans son intégralité. La figure 4 montre qu'après assemblage des différents modules, l'on obtient un élément optique 10 unique pourvu d'un total de 37 lentilles et d'espaces inter-lentilles visibles sur ladite figure 4.

Il convient de noter que, selon un mode de réalisation, il est tout à fait possible d'obtenir l'élément optique 10 monobloc, par exemple un monobloc de plastique transparent, tel que du polycarbonate transparent. Selon les exemples illustrés sur les figures 1, 2 et 3, différents modules 11 et 12 sont utilisés dans le but de limiter la taille du moule à utiliser pour réaliser lesdits modules. De façon alternative, il est clair pour l'homme du métier qu'il existe d'autres options, par exemple l'utilisation de deux moitiés pour obtenir un élément optique 10 final.

La figure 5 représente l'élément de support 40 adapté pour supporter, sur sa face inférieure, l'élément optique 10 tel que montré sur la figure 4. L'élément de support 40 comprend, dans sa globalité, quatre anneaux concentriques, 41, 42, 43, 44, interconnectés grâce à des branches radiales 45.

Comme décrit ci-dessus, l'élément de support 40 est pourvu d'une quantité importante d'orifices 46 répartis sur la surface dudit élément de support 40 et présents sur les quatre anneaux 41, 42, 43, 44 et les branches intermédiaires 45. Selon l'invention, chaque orifice 46 est adapté pour accommoder une source lumineuse d'une deuxième pluralité de sources lumineuses présentes dans un projecteur. La figure 9 illustre clairement les aspects constructifs de l'ensemble composé des sources lumineuses et de l'élément de support 40. La figure 5 montre que dans sa face supérieure, les différents éléments de l'élément de support 40 ont la forme d'une gouttière. Lesdites gouttières sont adaptées pour recevoir, ensemble, la pluralité des guides de lumière longitudinaux 18 visibles sur la figure 3. Tout d'abord, cela offre la possibilité de positionner et fixer correctement la face inférieure de l'élément optique 10 à la face supérieure de l'élément de support 40. Lorsque l'élément optique 10 est correctement positionné sur l'élément de support 40, et grâce à la présence des guides de lumière longitudinaux 18 et des gouttières formées sur l'élément de support 40, ledit élément de support 40 et l'élément optique 10 ne peuvent plus se déplacer l'un par rapport à l'autre. La présence des gouttières sur la face supérieure de l'élément de support 40 offre un autre avantage selon lequel les parois formant lesdites gouttières fonctionnent comme des obturateurs de lumière. Cela évite que ladite lumière émise par la deuxième pluralité de sources lumineuses ne parvienne à l'intérieur des lentilles 20. Cet aspect est illustré de manière plus détaillée sur la figure 9.

La figure 6 représente la grille 30 dans sa globalité. La forme de base de ladite grille 30 est comparable avec la forme de base de l'élément de support 40. La grille 30 comprend quatre cercles concentriques 31, 32, 33, 34 interconnectés à l'aide des branches 35. Sur sa face inférieure, tel que montré sur la figure 7, la grille 30 est essentiellement plate. Sur sa face supérieure, tel que montré sur la figure 6, la grille 30 présente une forme ondulée permettant de mieux couvrir les lentilles dans les espaces inter-lentilles, comme illustré sur la figure 1. Pour des raisons d'exhaustivité, il convient de noter que la grille 30 est pourvue d'éléments circulaires 31 permettant de couvrir l'extérieur des lentilles 20 situées dans le cercle le plus large. Cela signifie que l'élément circulaire 31 n'est pas utilisé pour combler des espaces inter-lentilles mais pour combler des espaces autour des lentilles situées le plus à l'extérieur de l'assemblage optique 100 de l'invention.

La figure 7 représente la face inférieure de la grille 30. A une certaine distance, il apparaît que la face inférieure 30, illustrée sur la figure 7, est essentiellement plate. Selon un mode de réalisation particulier, illustré sur la figure 7 et représenté de manière plus détaillée sur la figure 8, l'on constate que la surface inférieure de la grille 30 présente une texture diffusante intégrée. Ladite texture diffusante intégrée a pour objectif de diffuser au maximum la lumière sortant de la surface de sortie des espaces inter-lentilles de l'élément optique 10 dès lors que la lumière pénètre ladite grille 30 au travers de sa surface inférieure. La diffusion obtenue grâce à la texture diffusante, tel qu'illustré sur la figure 7 et plus clairement visible sur la figure 8, est une diffusion plus importante des lumières générées par des sources lumineuses faisant partie de la deuxième pluralité de sources lumineuses d'un projecteur. En d'autres termes, sur la face supérieure de la grille 30, la lumière n'est pas diffusée sous forme de faisceaux individuels mais la diffusion permet d'obtenir un effet lumineux plus global. En effet, il est possible d'éviter la concentration de la lumière sur quelques points sur la face supérieure de la grille 30 en utilisant la texture diffusante intégrée, tel que cela est illustré sur les figures 7 et 8. L'effet optique résultant est que l'on obtient une lumière plus diffuse au lieu d'obtenir une concentration de lumière appelé « hot spots » et de ce fait un effet optique amélioré.

La figure 9 représente une vue en coupe de différents éléments d'un projecteur pourvu d'un assemblage optique 100.

Tout d'abord, la figure 9 représente un circuit imprimé 60. Il est possible d'utiliser un premier circuit imprimé (non visible sur la figure 9) afin de fixer une première pluralité de sources lumineuses, telles que des diodes électroluminescentes (DEL) de puissance (non visibles sur la figure 9), adaptées avec des lentilles 20, et un deuxième circuit imprimé pour une deuxième pluralité de sources lumineuses 61, telles que des diodes électroluminescentes (DEL) signalétiques, adaptées pour être accommodées à l'intérieur des orifices 46 de l'élément de support 40. Il n'est pas possible d'utiliser le même circuit imprimé pour fixer la première pluralité de sources lumineuses et la deuxième pluralité des sources lumineuses. Le deuxième circuit imprimé a la même forme que la grille 40. Selon l'exemple illustré en figure 9, la deuxième pluralité de sources lumineuses 61 est pourvue de diodes électroluminescentes (DEL) 61 en forme de diodes électroluminescentes (DEL) CMS (composants montés en surface). Il est possible d'utiliser, plus particulièrement, des diodes électroluminescentes (DEL) de signalétique. Il convient de noter qu'il est difficile d'intégrer un grand nombre de LEDs avec le système de contrôle sur la petite surface située sur le deuxième circuit imprimé (de même forme que la grille 40).

La figure 9 illustre l'élément de support 40, positionné au niveau d'un orifice 46, ledit élément de support 40 permettant la production de la lumière à l'aide des diodes électroluminescentes (DEL) CMS 61 qui traverse l'élément de support 40 en direction de la sortie du projecteur (la figure 9 illustre le déplacement de la lumière de bas en haut). L'élément de support 40 est pourvu, sur le côté opposé de l'orifice 46, de parois 47, 48 formant ensemble un masque permettant de guider la lumière générée par les diodes électroluminescentes (DEL) CMS 61 en direction de l'élément optique 10 et d'éviter la fuite de la lumière vers les lentilles 20. A des fins de clarté, seulement deux parties des lentilles 20 sont représentées sur la figure 9. Pour cette fonction, l'élément de support 40 est réalisé dans un matériau opaque, de préférence un matériau noir opaque, pour toute lumière non collectée par le profil convergent 80 de la nervure 18 de l'élément optique 10. Il est rappelé que les parois 47, 48 forment ensemble les gouttières, comme cela est décrit ci-dessus en faisant référence à la figure 5. La surface convergente 80 est la surface dirigée vers les diodes électroluminescentes (DEL) CMS de la nervure 18, comme décrit ci-dessus en faisant référence à la figure 3. Comme illustré dans la figure 9, à l'aide de la surface convergente 80, la lumière émanant des diodes électroluminescentes (DEL) 61 est canalisée et dirigée en direction de la surface de sortie des espaces inter-lentilles 81 de l'élément optique 10. La diffusion de la lumière se poursuit en direction de la surface de sortie des espaces inter-lentilles 81 et pénètre à l'intérieur de la grille 30. Pour des raisons de clarté, ladite grille 30 n'est pas représentée sur la figure 9.

## Revendications

1. Assemblage optique (100) pour un projecteur, comprenant :
- un élément optique (10) avec un ensemble de lentilles, lesdites lentilles (20) étant adaptées pour coopérer avec une première pluralité de sources lumineuses, telles que des DEL, dudit projecteur, dans lequel lesdites lentilles (20) sont adaptées pour générer des faisceaux lumineux primaires et sont espacées les unes des autres à l'aide d'espaces inter-lentilles,
- une grille (30) pour remplir au moins une partie desdits espaces inter-lentilles dudit ensemble de lentilles, adaptée pour coopérer avec une deuxième pluralité de sources lumineuses, telles que des DEL, dudit projecteur, **caractérisé en ce que** ladite grille est adaptée pour générer un effet secondaire en coopérant avec ladite deuxième pluralité de sources lumineuses et **en ce qu'**il comporte aussi:
- un élément de support (40), adapté pour supporter l'ensemble de lentilles, au niveau des espaces inter-lentilles,
et **en ce que** la grille (30) et l'élément de support (40) sont adaptés pour se superposer en enfermant l'élément optique (10) entre la face intérieure de la grille (30) et la face supérieure de l'élément de support (40) et fixer ainsi l'ensemble de lentilles (20) afin de former l'assemblage optique (100).

2. Assemblage optique selon la revendication 1, dans lequel la grille (30 est adaptée pour entourer chaque lentille (20) dans l'ensemble de lentilles (20).

3. Assemblage optique selon la revendication 1 ou 2, dans lequel la grille comprend un matériau plastique transparent.

4. Assemblage optique selon l'une des revendications 1, 2 ou 3, dans lequel la grille (30), sur la face dirigée vers la deuxième pluralité de sources lumineuses (61), comprend une texture diffusante intégrée permettant d'obtenir un effet lumineux diffus.

5. Assemblage optique (100) selon l'une des revendications précédentes, dans lequel les lentilles (20) sont formées pour ensemble former un disque.

6. Assemblage optique (100) selon l'une des revendications précédentes, dans lequel l'élément optique (10) comprend au moins deux modules, chaque module comprenant au moins une lentille (20).

7. Assemblage optique (100) selon l'une des revendications précédentes, dans lequel l'élément de support (40) comprend un matériau opaque, de préférence en matière noire, et comprend des orifices (46) adaptés pour encastrer les sources lumineuses de ladite deuxième pluralité de sources lumineuses (61), l'élément de support (40) formant ainsi un masque pour lesdites sources lumineuses (61).

8. Projecteur, comprenant une première pluralité de sources lumineuses, telles que des DEL, adaptées pour coopérer avec un ensemble de lentilles (20) afin de générer des faisceaux lumineux primaires, lesdites lentilles (20) du projecteur étant espacées les unes des autres à l'aide d'espaces inter-lentilles, et une deuxième pluralité de sources lumineuses (61) , telles que des DEL, adaptée pour coopérer avec une grille (30) présente au niveau desdits espaces inter-lentilles afin de générer un effet lumineux secondaire, dans lequel le projecteur comprend l'assemblage optique (100) selon l'une des revendications 1 à 7.

## Patentansprüche

1. Eine optische Baugruppe (100) für einen Projektor, die Folgendes beinhaltet:
- ein optisches Element (10) mit einer Anordnung von Linsen, wobei die Linsen (20) dazu angepasst sind, mit einer ersten Vielzahl von Lichtquellen, wie LEDs, des Projektors zusammenzuwirken, wobei die Linsen (20) dazu angepasst sind, primäre Lichtstrahlen zu erzeugen und mittels Linsenzwischenräumen voneinander beabstandet sind,
- ein Gitter (30) zum Ausfüllen mindestens eines Teils der Linsenzwischenräume der Anordnung von Linsen, das dazu angepasst ist, mit einer zweiten Vielzahl von Lichtquellen, wie LEDs, des Projektors zusammenzuwirken, **dadurch gekennzeichnet, dass**
das Gitter dazu angepasst ist, durch Zusammenwirken mit der zweiten Vielzahl von Lichtquellen einen sekundären Effekt zu erzeugen, und dadurch, dass es ferner auch Folgendes umfasst:
- ein Stützelement (40), das dazu angepasst ist, die Anordnung von Linsen an den Linsenzwischenräumen zu stützen,
und dadurch, dass das Gitter (30) und das Stützelement (40) dazu angepasst sind, übereinander zu liegen, indem sie das optische Element (10) zwischen der Innenseite des Gitters (30) und der Oberseite des Stützelements (40) einschließen und dadurch die Anordnung von Linsen (20) fixieren, um die optische Baugruppe (100) zu bilden.

2. Optische Baugruppe gemäß Anspruch 1, wobei das Gitter (30) dazu angepasst ist, jede Linse (20) in der Anordnung von Linsen (20) zu umgeben.

3. Optische Baugruppe gemäß Anspruch 1 oder 2, wobei das Gitter ein transparentes Kunststoffmaterial beinhaltet.

4. Optische Baugruppe gemäß einem der Ansprüche 1, 2 oder 3, wobei das Gitter (30) auf der Seite, die der zweiten Vielzahl von Lichtquellen (61) zugewandt ist, eine integrierte streuende Textur beinhaltet, die ermöglicht, einen diffusen Lichteffekt zu erhalten.

5. Optische Baugruppe (100) gemäß einem der vorhergehenden Ansprüche, wobei die Linsen (20) so gebildet sind, dass sie zusammen eine Scheibe bilden.

6. Optische Baugruppe (100) gemäß einem der vorhergehenden Ansprüche, wobei das optische Element (10) mindestens zwei Module beinhaltet, wobei jedes Modul mindestens eine Linse (20) beinhaltet.

7. Optische Baugruppe (100) gemäß einem der vorhergehenden Ansprüche, wobei das Stützelement (40) ein lichtundurchlässiges Material, vorzugsweise aus schwarzem Material, beinhaltet und Öffnungen (46) beinhaltet, die zum Einbetten der Lichtquellen der zweiten Vielzahl von Lichtquellen (61) angepasst sind, wobei das Stützelement (40) somit eine Maske für die Lichtquellen (61) bildet.

8. Ein Projektor, beinhaltend eine erste Vielzahl von Lichtquellen, wie LEDs, die dazu angepasst sind, mit einer Anordnung von Linsen (20) zusammenzuwirken, um primäre Lichtstrahlen zu erzeugen, wobei die Linsen (20) des Projektors mittels Linsenzwischenräumen voneinander beabstandet sind, und eine zweite Vielzahl von Lichtquellen (61), wie LEDs, die dazu angepasst ist, mit einem Gitter (30) zusammenzuwirken, das an den Linsenzwischenräumen vorhanden ist, um einen sekundären Lichteffekt zu erzeugen, wobei der Projektor die optische Anordnung (100) gemäß einem der Ansprüche 1 bis 7 beinhaltet.

## Claims

1. An optical assembly (100) for a projector, comprising:
- an optical element (10) with a set of lenses, said lenses (20) being suitable for cooperating with a first plurality of light sources, such as LEDs, of said projector, wherein said lenses (20) are suitable for generating primary light beams and are spaced apart from one another by means of inter-lens spaces,
- a grid (30) for filling at least part of said inter-lens spaces of said set of lenses, said grid being suitable for cooperating with a second plurality of light sources, such as LEDs, of said projector, **characterised in that** said grid is suitable for generating a secondary effect by cooperating with said second plurality of light sources, and **in that** it also includes:
- one support element (40), which is suitable for supporting the set of lenses, in the inter-lens spaces,
and **in that** the grid (30) and the support element (40) are suitable for overlapping, enclosing the optical element (10) between the inner surface of the grid (30) and the upper surface of the support element (40) and thus securing the set of lenses (20) in order to form the optical assembly (100).

2. The optical assembly according to claim 1, wherein the grid (30) is suitable for surrounding each lens (20) in the set of lenses (20).

3. The optical assembly according to claim 1 or 2, wherein the grid comprises a transparent plastic material.

4. The optical assembly according to one of claims 1, 2 or 3, wherein the grid (30), on the surface directed towards the second plurality of light sources (61), comprises an integrated diffusing texture which makes it possible to achieve a diffuse light effect.

5. The optical assembly (100) according to one of the preceding claims, wherein the lenses (20) are shaped so that together they form a disc.

6. The optical assembly (100) according to one of the preceding claims, wherein the optical element (10) comprises at least two modules, each module comprising at least one lens (20).

7. The optical assembly (100) according to one of the preceding claims, wherein the support element (40) comprises an opaque material, preferably a black material, and comprises end orifices (46) which are suitable for embedding the light sources of said second plurality of light sources (61), the support element (40) thus forming a mask for said light sources (61).

8. A projector, comprising a first plurality of light sources, such as LEDs, suitable for cooperating with a set of lenses (20) in order to generate primary light beams, said lenses (20) of the projector being spaced apart from one another by means of inter-lens spaces, and a second plurality of light sources (61), such as LEDs, suitable for cooperating with a grid (30) present in said inter-lens spaces in order to generate a secondary light effect, wherein the projector comprises the optical assembly (100) according to one of claims 1 to 7.
